# EUROPÄISCHE PATENTSCHRIFT

(11) **EP 1 748 271 B1**
(45) Veröffentlichungstag und Bekanntmachung des Hinweises auf die Patenterteilung: **23.01.2008**
(21) Anmeldenummer: 06009625.2
(22) Anmeldetag: 10.05.2006
(51) Int. Cl.: F28F 9/02, F28F 1/02, F28D 1/053

(54) **Rippen/Rohrblock für einen Wärmeübertrager**
Fins and tubes for a heat exchanger core
Tubes et ailettes pour bloc d'échange de chaleur

(30) Priorität: 30.07.2005 DE 102005038510
(43) Veröffentlichungstag der Anmeldung: 31.01.2007
(73) Patentinhaber: Dr.Ing. h.c. F. Porsche Aktiengesellschaft, 70435 Stuttgart (DE)
(72) Erfinder: Stromsky, Roland-Gerhard, 71691 Freiberg (DE); Storz, Eberhard, 74366 Kirchheim (DE)

(56) Entgegenhaltungen:
- EP-A- 1 574 802
- EP-A2- 0 881 447
- JP-A- 9 250 894

## Beschreibung

Die vorliegende Erfindung betrifft einen Rippen/Rohrblock für einen Wärmeübertrager, insbesondere eines Kraftfahrzeugs, mit den Merkmalen des Oberbegriffs des Anspruchs 1. Die Erfindung betrifft außerdem einen mit einem derartigen Rippen/Rohrblock ausgestatteten Wärmeübertrager.

Aus der DE 197 22 099 A1 ist ein Wärmeübertrager für ein Kraftfahrzeug bekannt, der einen Rippen/Rohrblock aufweist. Dieser Rippen/Rohrblock ist an zwei einander gegenüberliegenden Randseiten jeweils mit einem Sammelkasten versehen. An diesen Randseiten sind jeweils alle Rohrendbereiche aufgeweitet und flächig aneinander anschließend zu einem Rohrendpaket zusammengefügt. Dabei erstrecken sich die Rohrendbereiche parallel zur Längsrichtung der jeweiligen Rohre.

Ein weiterer Wärmeübertrager ist aus der EP 0 881 447 B1 bekannt, bei dem die Rohrendbereiche ebenfalls zu Rohrendpaketen zusammengefügt sind. Die Rohrendbereiche erstrecken sich dabei ebenfalls jeweils parallel zur jeweiligen Rohrlängsrichtung. Darüber hinaus sind beim bekannten Wärmeübertrager die bei benachbarten Rohrendbereichen aneinander anliegenden Wandungsabschnitt so geformt, dass sich in der Breitenrichtung der einzelnen Rohre bzw. in der Tiefenrichtung des Rippen/Rohrblocks ein Formschluss zwischen benachbarten Rohrendbereichen ausbildet. Beispielsweise sind die besagten Wandungsabschnitte bezüglich der jeweiligen Rohrlängsrichtung gekrümmt.

Die vorliegende Erfindung beschäftigt sich mit dem Problem, für einen Rippen/Rohrblock der eingangs genannten Art bzw. für einen damit ausgestatteten Wärmeübertrager eine verbesserte Ausführungsform anzugeben, die sich insbesondere durch eine verbesserte Herstellbarkeit und vorzugsweise durch eine verbesserte Durchströmung mit einem Wärmeübertragungsmedium auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die vorliegende Erfindung beruht auf dem allgemeinen Gedanken, die Rohrendbereiche gegenüber der jeweiligen Rohrlängsrichtung geneigt auszurichten. Durch diese Bauweise kann der Rippen/Rohrblock während der Herstellung leichter gehandhabt werden, da die in der Breitenrichtung des Rippen/Rohrblocks bzw. in der Tiefenrichtung der einzelnen Rohre gestapelten Rohre in der Längsrichtung des Rippen/Rohrblocks, die parallel zu den Längsrichtungen der einzelnen Rohre verläuft, zumindest unidirektional formschlüssig in den Rohrendbereichen aneinander anliegen.

Gleichzeitig kann mit dieser Bauweise der Strömungswiderstand beim Übergang vom Sammelkasten in den Rippen/Rohrblock bzw. vom Rippen/Rohrblock in den Sammelkasten reduziert werden, wenn die Neigung der Rohrendbereiche entsprechend der jeweiligen Strömungsumlenkung orientiert ist. Zwar muss die Strömung zwischen dem jeweiligen Sammelkasten und den zwischen den Rohrendbereichen liegenden Rohrlängsbereichen des Rippen/Rohrblocks nach wie vor um etwa 90° umgelenkt werden, jedoch erfolgt diese Umlenkung nunmehr in zwei Schritten, die jeweils kleiner als 90° sind. Die erste Umlenkung erfolgt am Übergang zwischen Sammelkasten und Rohrendbereich. Der zweite Übergang erfolgt dann beim Übergang zwischen Rohrendbereich und Rohrlängsbereich. Entsprechendes gilt für die aus dem Rippen/Rohrblock austretende Strömung.

Entsprechend einer vorteilhaften Ausführungsform kann bei benachbarten Rohrendbereichen jeweils eine erste Rohrwand des einen Rohrendbereichs an eine zweite Rohrwand des anderen Rohrendbereichs flächig so anschließen, dass eine Endkante der einen Rohrwand stromauf einer Endkante der anderen Rohrwand angeordnet ist.

Hierdurch ergibt sich eine scharfkantige Trennung am Einlauf bzw. am Auslauf benachbarter Rohre, was strömungstechnisch von Vorteil sein kann.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine perspektivische Ansicht auf einen Rippen/Rohrblock,
- Fig. 2: eine vergrößerte perspektivische Ansicht auf einen Detail im Bereich einer Randseite des Rippen/Rohrblocks,
- Fig. 3: eine Seitenansicht auf den Rippen/Rohrblock,
- Fig. 4: eine Ansicht wie in Fig. 3, jedoch bei einer anderen Ausführungsform,
- Fig. 5: eine vereinfachte Schnittansicht eines Wärmeübertragers im Bereich einer Randseite,
- Fig. 6: ein vergrößertes Detail VI aus Fig. 5.

Entsprechend Fig. 1 umfasst ein Rippen/Rohrblock 1 eines Wärmeübertragers 2 (vgl. Fig. 5) mehrere Rohre 3, die in einer Breitenrichtung B des Rippen/Rohrblocks 1 aufeinander gestapelt sind. Dabei entspricht diese Breitenrichtung B des Rippen/Rohrblocks 1 einer Tiefenrichtung t der einzelnen Rohre 3. Zwischen benachbarten Rohren 3 sind jeweils Wellrippen 4 angeordnet, die eine Durchströmung des Rippen/Rohrblocks 1 in einer Tiefenrichtung T des Rippen/Rohrblocks 1 unter Umströmung der Rohre 3 ermöglicht. Dabei erstreckt sich die Tiefenrichtung T des Rippen/Rohrblocks 1 parallel zu den Breitenrichtungen b der einzelnen Rohre 3. Die einzelnen Rohre 3 sind dabei Flachrohre, die vorzugsweise einen Rechteckquerschnitt aufweisen aber auch einen Arenenformquerschnitt aufweisen können. Die Rohre 3 können längsnahtgeschweißt oder extrudiert sein.

In einer Längsrichtung L des Rippen/Rohrblocks 1, die parallel zu Längsrichtungen I der einzelnen Rohre 3 verläuft, besitzt der Rippen/Rohrblock 1 zwei voneinander entfernte Randseiten 5 bzw. 6. In diesen Randseiten 5, 6 besitzt jedes Rohr 3 einen Rohrendbereich 7. Zumindest an einer dieser Randseiten 5, 6, vorzugsweise an beiden Randseiten 5, 6, sind alle Rohrendbereiche 7 aufgeweitet und flächig aneinander anschließend zu einem Rohrendpaket 8 bzw. 9 zusammengefügt. Die Rohrendbereiche 7 sind dabei in der jeweiligen Rohrtiefenrichtung t jeweils bezüglich eines zwischen zwei Rohrendbereichen 7 liegenden Rohrlängsbereichs 10 des jeweiligen Rohrs 3 aufgeweitet, so dass sie in der Blockbreitenrichtung B aneinanderliegen. Entsprechend den Fig. 1 und 2 sind zumindest an einer Randseite 5 oder 6, vorzugsweise an beiden Randseiten 5 und 6, alle Rohrendbereiche 7 des jeweiligen Rohrendpakets 8 bzw. 9 jeweils gegenüber der jeweiligen Rohrlängsrichtung I geneigt. Dabei neigen sich sämtliche Rohrendbereiche 7 innerhalb des jeweiligen Rohrendpakets 8 bzw. 9 gleichsinnig und gleichwinklig. Die Neigung der Rohrendbereiche 7 erfolgt dabei jeweils um eine nicht eingezeichnete Biegeachse, die senkrecht auf dem Rippen/Rohrblock 1 steht, also parallel zur Blocktiefenrichtung T bzw. parallel zur jeweiligen Rohrbreitenrichtung b verläuft. Durch die Neigung der Rohrendbereiche 7 innerhalb des Rohrendpakets 8 bzw. 9 ergibt sich in der Blocklängsrichtung L bzw. in den Rohlängsrichtungen I eine formschlüssige Anlage benachbarter Rohrendbereiche 7 aneinander, zumindest unidirektional.

Sofern wie hier in beiden Rohrendpaketen 8, 9 die Rohrendbereiche 7 gegenüber den Rohrlängsbereichen 10 geneigt sind, ist es grundsätzlich entsprechend den Fig. 1 und 3 möglich, die Rohrendbereiche 7 des einen Rohrendpakets 8 und die Rohrendbereiche 7 des anderen Rohrendpakets 9 gleichsinnig gegenüber den Rohrlängsbereichen 10 zu neigen. Hierdurch ergibt sich für das jeweilige Rohr 3 in Rohrbreitenrichtung b eine C-Form. Bei dieser Ausführungsform sind die einzelnen Rohre 3 innerhalb des Rippen/Rohrblocks 1 in der Rohrlängsrichtung I an den Rohrendbereichen 7 bidirektional formschlüssig aneinander angeordnet, was die Handhabung des Rippen/Rohrblocks 1 während seiner Herstellung zusätzlich vereinfacht.

Im Unterschied dazu können entsprechend Fig. 4 die Rohrendbereiche 7 des einen Rohrendpakets 8 und die Rohrendbereiche 7 des anderen Rohrendpakets 9 gegensinnig gegenüber den Rohrlängsbereichen 10 geneigt sein, wodurch sich für das jeweilige Rohr 3 in der Rohrbreitenrichtung b eine S-Form ergibt.

Entsprechend Fig. 2 sind die jeweiligen Rohrendbereiche 7 in der Rohrtiefenrichtung t aufgeweitet, während sie gleichzeitig in der Rohrbreitenrichtung b eingezogen sind. Der Einzug und die Aufweitung der Rohrendbereiche 7 können dabei so aufeinander abgestimmt sein, dass ein freier Strömungsquerschnitt im jeweiligen Rohrendbereich 7 etwa gleich groß ist wie im Rohrlängsbereich 10 des jeweiligen Rohrs 3. Hierdurch können Strömungswiderstände durch Querschnittsänderungen reduziert werden.

Die Umformung der Rohrendbereiche 7 erfolgt außerdem so, dass die freien Enden der Rohrendbereiche 7 jeweils etwa in einer Ebene liegen, die parallel zur Blockbreitenrichtung B und parallel zur Blocktiefenrichtung T verläuft. Die jeweilige Ebene ist in den Fig. 3 und 4 durch eine strichpunktierte Linie angedeutet und mit 11 bezeichnet.

Entsprechend Fig. 5 umfasst der Wärmeübertrager 2 neben dem Rippen/Rohrblock 1 zumindest einen Sammelkasten 12, der an einer der Randseiten 5 bzw. 6 angeordnet ist. Vorzugsweise ist an beiden Randseiten 5 und 6 ein derartiger Sammelkasten 12 angeordnet, wobei die beiden Sammelkästen 12 durchaus unterschiedlich ausgestaltet sein können. Dabei ist der jeweilige Sammelkasten 12 auf das zugeordnete Rohrendpaket 8 bzw. 9 aufgesetzt und mit diesem dicht verbunden. Durch den jeweiligen Sammelkasten 12 wird im Betrieb des Wärmeübertragers 2 dem Rippen/Rohrblock 1 ein flüssiges oder gasförmiges Wärmeübertragungsmedium zugeführt. Die Zuströmung ist in Fig. 5 mit durchgezogenen Pfeilen symbolisiert und mit 13 bezeichnet. In gleicher Weise ist bei anderer Strömungsrichtung durch den Sammelkasten 12 das jeweilige Wärmeübertragungsmedium vom Rippen/Rohrblock 1 abführbar. Die entsprechende Abströmung ist in Fig. 5 mit unterbrochenen Pfeilen angedeutet und mit 14 bezeichnet. Vorzugsweise erfolgt die Neigung der Rohrendbereiche 7 in Richtung einer im Sammelkasten 12 vorherrschenden Strömungsrichtung. Hierdurch kann der Strömungswiderstand beim Umlenken der Zuströmung 13 bzw. der Abströmung 14 beim Übergang zwischen Sammelkasten 12 und Rippen/Rohrblock 1 reduziert werden.

Bei einer Zuströmung 13 bzw. bei einer Abströmung 14, die jeweils im wesentlichen parallel zur Blockbreitenrichtung B erfolgt, beträgt die Gesamtumlenkung zwischen Sammelkasten 12 und Rippen/Rohrblock 1 etwa 90°. Entsprechend Fig. 6 wird die Umlenkung der Strömung 13 vom Sammelkasten 12 in den Rippen/Rohrblock 1 an den Rohrendbereichen 7 in zwei Teilumlenkungen unterteilt, die beide jeweils kleiner als 90° sind. Entsprechendes gilt auch für die Umlenkung der Abströmung 14 beim Übergang vom Rippen/Rohrblock 1 zum Sammelkasten 12. Zweckmäßig sind die Rohrendbereiche 7 gegenüber den Rohrlängsbereichen 10 in einem Winkelbereich von etwa 30° bis 60° gegenüber den zugehörigen Rohrlängsbereichen 10 geneigt. Bevorzugt wie in den hier gezeigten Darstellungen ist eine Neigung zwischen Rohrendbereichen 7 und zugehörigen Rohrlängsbereichen 10 von etwa 45°.

Entsprechend Fig. 6 weist jeder Rohrendbereich 7 in der Rohrtiefenrichtung t jeweils eine erste Rohrwand 15 und eine gegenüberliegende zweite Rohrwand 16 auf. Über diese Rohrwände 15, 16 liegen die benachbarten Rohrendbereiche 7 aneinander flächig an. Bei der hier gezeigten, bevorzugten Ausführungsform sind die Rohrendbereiche 7 so geformt, dass eine Endkante 17 der ersten Rohrwand 15 bezüglich der Zuströmung 13 stromauf einer Endkante 18 der zweiten Rohrwand 16 angeordnet ist. Bei der Abströmung 14 ist dann die Endkante 18 der zweiten Rohrwand 16 stromauf der Endkante 17 der ersten Rohrwand 15 angeordnet. Die Bauweise mit bezüglich der Strömungsrichtung 13, 14 zueinander versetzt angeordneten Endkanten 17, 18 führt zu einer scharfkantigen Abtrennung zwischen benachbarten Rohren 3. Der Übergang zwischen Sammelkasten 12 und Rippen/Rohrblock 1 erfolgt für das Wärmeübertragungsmedium dann mit einem reduzierten Widerstand.

Der Wärmeübertrager 2 ist Bestandteil eines hier nicht gezeigten Kühlsystems, vorzugsweise eines Kraftfahrzeugs. Beispielsweise handelt es sich beim Wärmeübertrager 2 um einen im Bereich der Wellrippen 4 mit Kühlluft durchströmbaren Wasserkühler, Ölkühler oder Ladeluftkühler. Ebenso kann es sich beim Wärmeübertrager 2 um einen im Bereich der Wellrippen 4 mit Frischluft und/oder Umluft durchströmbaren Heizer oder Kühler zum Temperieren von einem Fahrzeuginnenraum zugeführter Luft handeln.

## Patentansprüche

1. Rippen/Rohrblock für einen Wärmeübertrager (2), insbesondere eines Kraftfahrzeugs, bei dem zumindest an einer Randseite (5, 6) alle Rohrendbereiche (7) aufgeweitet und flächig aneinander anschließend zu einem Rohrendpaket (8, 9) zusammengefügt sind,
**dadurch gekennzeichnet,**
**dass** alle Rohrendbereiche (7) des Rohrendpakets (8, 9) jeweils gegenüber der jeweiligen Rohrlängsrichtung (I) geneigt sind.

2. Rippen/Rohrblock nach Anspruch 1,
**dadurch gekennzeichnet,**
**dass** bei benachbarten Rohrendbereichen (7) jeweils eine erste Rohrwand (15) des einen Rohrendbereichs (7) an eine zweite Rohrwand (16) des anderen Rohrendbereichs (7) flächig anschließt, derart, dass eine Endkante (17 oder 18) der einen Rohrwand (15 oder 16) stromauf einer Endkante (18 oder 17) der anderen Rohrwand (16 oder 15) angeordnet ist.

3. Rippen/Rohrblock nach Anspruch 1,
**dadurch gekennzeichnet,**
**dass** das jeweilige Rohrendpaket (8, 9) in einem Sammelkasten (12) angeordnet ist, durch den ein flüssiges oder gasförmiges Wärmeübertragungsmedium dem Rippen/Rohrblock (I) zuführbar oder vom Rippen/Rohrblock (1) abführbar ist.

4. Rippen/Rohrblock nach Anspruch 3,
**dadurch gekennzeichnet,**
**dass** die Rohrendbereiche (7) in Richtung einer im Sammelkasten (12) vorherrschenden Strömungsrichtung (13, 14) des Wärmeübertragungsmedium gegenüber der jeweiligen Rohrlängsrichtung (I) geneigt sind.

5. Rippen/Rohrblock nach einem der Ansprüche 1 bis 4,
**dadurch gekennzeichnet,**
**dass** die Rohrendbereiche (7) gegenüber der jeweiligen Rohrlängsrichtung (I) um etwa 30° bis 60° oder um etwa 45° geneigt sind.

6. Rippen/Rohrblock nach einem der Ansprüche 1 bis 5,
**dadurch gekennzeichnet,**
**dass** der Rippen/Rohrblock (1) an beiden gegenüberliegenden oder an mindestens einer Randseite (5, 6) jeweils ein solches Rohrendpaket (8, 9) aufweist.

7. Rippen/Rohrblock nach Anspruch 6,
**dadurch gekennzeichnet,**
**dass** die Rohrendbereiche (7) des einen Rohrendpakets (8) und die Rohrendbereiche (7) des anderen Rohrendpakets (9) gleichsinnig oder gegensinnig gegenüber der jeweiligen Rohrlängsrichtung (I) geneigt sind.

8. Rippen/Rohrblock nach einem der Ansprüche 1 bis 7,
**dadurch gekennzeichnet,**
**dass** die Rohrendbereiche (7) in einer Tiefenrichtung (t) zugehöriger Rohre (3) aufgeweitet sind und in einer Breitenrichtung (b) der Rohre (3) eingezogen sind, derart, dass ein freier Strömungsquerschnitt im jeweiligen Rohrendbereich (7) und im zugehörigen Rohr (3) etwa gleich groß ist.

9. Wärmeübertrager für ein Kühlsystem, insbesondere eines Kraftfahrzeugs, mit einem Rippen/Rohrblock (1) nach wenigstens einem der Ansprüche 1 bis. 8.

## Claims

1. Fin/tube block for a heat exchanger (2), in particular of a motor vehicle, in which, at least at one edge side (5, 6), all the tube end regions (7) are widened and joined together so as to adjoin one another areally to form a tube end pack (8, 9),
**characterized**
**in that** all the tube end regions (7) of the tube end pack (8, 9) are in each case inclined with respect to the respective tube longitudinal direction (1).

2. Fin/tube block according to Claim 1,
**characterized**
**in that**, in adjacent tube end regions (7), in each case a first tube wall (15) of the one tube end region (7) aereally adjoins a second tube wall (16) of the other tube end region (7), in such a way that an end edge (17 or 18) of the one tube wall (15 or 16) is arranged upstream of an end edge (18 or 17) of the other tube wall (16 or 15).

3. Fin/tube block according to Claim 1,
**characterized**
**in that** the respective tube end pack (8, 9) is arranged in a collecting tank (12) through which a liquid or gaseous heat transfer medium can be supplied to the fin/tube block (1) or discharged from the fin/tube block (1).

4. Fin/tube block according to Claim 3,
**characterized**
**in that** the tube end regions (7) are inclined with respect to the respective tube longitudinal direction (1) in the direction of a flow direction (13, 14), which prevails in the collecting tank (12), of the heat transfer medium.

5. Fin/tube block according to one of Claims 1 to 4,
**characterized**
**in that** the tube end regions (7) are inclined with respect to the respective tube longitudinal direction (1) by approximately 30° to 60° or by approximately 45°.

6. Fin/tube block according to one of Claims 1 to 5,
**characterized**
**in that** the fin/tube block (1) has in each case one tube end pack (8, 9) of said type at both opposite edge sides (5, 6) or at at least one edge side (5, 6).

7. Fin/tube block according to Claim 6,
**characterized**
**in that** the tube end regions (7) of the one tube end pack (8) and the tube end regions (7) of the other tube end pack (9) are inclined in the same direction or in opposite directions with respect to the respective tube longitudinal direction (1).

8. Fin/tube block according to one of Claims 1 to 7,
**characterized**
**in that** the tube end regions (7) are widened in a depth direction (t) of associated tubes (3) and are drawn in in a width direction (b) of the tubes (3), in such a way that a free flow cross section in the respective tube end region (7) and in the associated tube (3) is of approximately the same size.

9. Fin/tube block for a cooling system, in particular of a motor vehicle, having a fin/tube block (1) according to at least one of Claims 1 to 8.

## Revendications

1. Bloc de tubes et ailettes pour un échangeur de chaleur (2), notamment d'un véhicule automobile, dans lequel, sur au moins un côté de bord (5, 6), toutes les régions terminales de tubes (7) sont élargies et ensuite réunies, à plat les unes contre les autres, en un groupe terminal de tubes (8, 9),
**caractérisé en ce que** toutes les régions terminales de tubes (7) du groupe terminal de tubes (8, 9) sont respectivement inclinées par rapport à la direction longitudinale (1) des tubes respectifs.

2. Bloc de tubes et ailettes selon la revendication 1, **caractérisé en ce que**, pour des régions terminales de tubes voisines (7), une première paroi de tube (15) d'une région terminale de tube (7) se raccorde chaque fois à plat à une deuxième paroi de tube (16) de l'autre région terminale de tube (7), de telle sorte qu'une arête terminale (17 ou 18) de la première paroi de tube (15 ou 16) est disposée en amont d'une arête terminale (18 ou 17) de l'autre paroi de tube (16 ou 15).

3. Bloc de tubes et ailettes selon la revendication 1, **caractérisé en ce que** le groupe terminal de tubes respectif (8, 9) est disposé dans une boîte collectrice (12) par laquelle un fluide caloporteur liquide ou gazeux peut être apporté au bloc (1) de tubes et ailettes ou peut être évacué du bloc (1) de tubes et ailettes.

4. Bloc de tubes et ailettes selon la revendication 3, **caractérisé en ce que** les régions terminales de tubes (7) sont inclinées, par rapport à la direction longitudinale (1) des tubes respectifs, en direction d'une direction d'écoulement (13, 14) du fluide caloporteur prédominante dans la boîte collectrice (12).

5. Bloc de tubes et ailettes selon l'une des revendications 1 à 4, **caractérisé en ce que** les régions terminales de tubes (7) sont inclinées d'environ 30° à 60°, ou d'environ 45°, par rapport à la direction longitudinale (1) des tubes respectifs.

6. Bloc de tubes et ailettes selon l'une des revendications 1 à 5, **caractérisé en ce que** le bloc (1) de tubes et ailettes présente sur les deux côtés de bords opposés (5, 6) ou sur au moins un côté de bord (5, 6) un tel groupe terminal de tubes respectif (8, 9).

7. Bloc de tubes et ailettes selon la revendication 6, **caractérisé en ce que** les régions terminales de tubes (7) d'un groupe terminal de tubes (8) et les régions terminales de tubes (7) de l'autre groupe terminal de tubes (9) sont inclinées dans le même sens ou en sens contraires par rapport à la direction longitudinale (1) des tubes respectifs.

8. Bloc de tubes et ailettes selon l'une des revendications 1 à 7, **caractérisé en ce que** les régions terminales de tubes (7) sont élargies dans une direction de profondeur (t) des tubes correspondants (3) et sont rétrécies dans une direction de largeur (b) des tubes (3), de telle sorte que la section d'écoulement libre est approximativement de même taille dans la région terminale de tube respective (7) et dans le tube correspondant (3).

9. Échangeur de chaleur pour un système de refroidissement, notamment d'un véhicule automobile, avec un bloc (1) de tubes et ailettes selon au moins l'une des revendications 1 à 8.
